# EUROPÄISCHE PATENTSCHRIFT

(11) **EP 0 172 898 B1**
(45) Veröffentlichungstag und Bekanntmachung des Hinweises auf die Patenterteilung: **28.10.1987**
(21) Anmeldenummer: 85901366.6
(22) Anmeldetag: 15.03.1985
(51) Int. Cl.: E04D 5/10, E04B 1/94

(54) **BRANDSCHUTZBAHN MIT DAMPFSPERRE**
FIRE ARRESTER PATH WITH MOISTURE BARRIER
VOIE PARE-FEU AVEC BARRIERE DE VAPEUR

(30) Priorität: 17.03.1984 DE 3409897
(43) Veröffentlichungstag der Anmeldung: 05.03.1986
(73) Patentinhaber: RÜTGERSWERKE AKTIENGESELLSCHAFT, 60050 Frankfurt (DE); Serwane, Karl, D-69185 Walldorf (DE)
(72) Erfinder: Haushofer, Bert, W-5300 Bonn 1 (DE); Serwane, Karl, W-6909 Walldorf (DE)
(74) Vertreter: Berkenfeld, Helmut, Dipl.-Ing.
(86) Internationale Anmeldenummer: DE8500087
(87) Internationale Veröffentlichungsnummer: WO8504209

## Beschreibung

### Gebiet der Erfindung

Die Erfindung betrifft eine Brandschutzbahn mit Dampfsperre zum Belegen von Dach- und Wandflächen und dergleichen mit einer tragenden Bahn und einer auf diese aufkaschierten Flammschutzbahn aus einem Glasfaservlies mit einem Gehalt an kristallin gebundenem Wasser.

### Stand der Technik

Auf Dachkonstruktionen und -bahnen, die keine «harte Bedachung» im Sinne der DIN 4102 und damit nicht beständig gegenüber Flugfeuer und strahlender Wärme sind, bringt man sogenannte Brandschutzbahnen an. Mit diesen Brandschutzbahnen erreicht man die gewünschte «harte Bedachung». Die Brandschutzbahnen werden zwischen dem Dämmstoff und einer Oberlage eingelegt. Hauptsächlich werden sie bei Kunststoffolien oder hochpolymeren Bahnen verwendet. Ein Beispiel für eine auf diese Weise erzielte «harte Bedachung» wird in der DE-A-3 220 821 beschrieben.

Es wird auch vorgeschlagen (nicht veröffentlichte DE-A-3 322 283), Flachdächer mit einem Brandschutzanstrichmittel, das Elastomerbitumen enthält, gegen einen Band von oben zu schützen. Dieser Brandschutzanstrich wirkt ähnlich wie eine Kiesaufschüttung.

Bei Dächern und Flachdächern, insbesondere wenn grosse Flächen abgedeckt werden, wird als Unterkonstruktion häufig ein Stahlprofilblech verwendet. Als Dämmstoff wird dabei aus bauphysikalischen Gründen überwiegend EPS-Hartschaum verwendet. EPS bedeutet dabei expandiertes Polystyrol. Polystyrol ist ein Thermoplast. In bezug auf Windlast, Feuchtigkeitsaufnahme, Elastizität, Preiswürdigkeit und gute Verlegemöglichkeit stellt dieser Kunstschaumstoff die optimale Lösung dar.

Durch Untersuchungen des IVH, Industrieverband Hartschaum e.V., Heidelberg, und des Landes Nordrhein-Westfalen ist es bekannt, dass sich als Dämmstoffe auf Stahlprofilblechen verlegte Thermoplaste in der Anfangsphase eines Brandes besonders günstig verhalten. In der Anfangsphase eines Brandes sintern oder zerfliessen sie und nehmen dadurch Wärme auf. Dadurch wird der Übergang der Wärme auf das Stahlprofilblech verzögert. Man spricht davon, dass die Temperatur nach oben abfliesst. Bei anhaltendem Brand wird die Dachhaut jedoch stärker belastet. Nach einem Wegbrennen oder Verschwinden des Dämmstoffes schlägt die Temperatur durch. Bei länger anhaltendem Brand kann es zu einem Durchbrand in der Fläche kommen. In der Endphase des Brandes, wenn das Stahlprofilblech einstürzt, ist es dann gleichgültig, ob als Dämmstoff ein schmelzender Thermoplast oder ein nicht schmelzender Werkstoff verwendet wurde.

Um die verhältnismässig häufig auftretende Mittelphase des Brandes gut zu überstehen, werden immer wieder Dämmstoffe aus einem nicht schmelzenden Werkstoff verwendet. In den USA werden zum Beispiel Gipskartonplatten und auf diesen zusätzlich EPS-Platten auf die Stahlprofilbleche aufgelegt. Dies erfolgt in zwei Arbeitsgängen. Deshalb ist es verhältnismässig teuer. Weiter muss, um den bauphysikalischen Forderungen zu entsprechen, im Regelfall eine Dampfsperre unter den Gipskartonplatten angeordnet werden.

Weiter ist es bekannt, als Dampfsperre eine beidseitig mit Bitumen beschichtete Aluminiumfolie auf dem Stahlprofilblech anzuordnen. Wegen der Beschichtung mit Bitumen brennt diese Folie jedoch leicht und trägt nicht zum Brandschutz bei.

### Kurze Beschreibung der Erfindung

Hiervon ausgehend stellt sich für die vorliegende Erfindung die Aufgabe, eine Dachbahn zu entwikkeln, die sowohl eine Brandschutzbahn als auch eine Dampfsperre bildet. Dabei soll die Brandschutzbahn so ausgerüstet sein, dass bei einem Brand von unten ein Durchbrand bis zum Einsturz des Stahlprofilbleches mit Sicherheit verhindert wird. Bei einer Brandschutzbahn der eingangs genannten Gattung ergibt sich die Lösung für diese Aufgabe nach der Erfindung dadurch, dass die tragende Bahn eine Aluminiumfolie ist, Kunststoffolien auf beide Seiten der Aluminiumfolie aufkaschiert sind, das einen Gehalt an kristallin gebundenem Wasser aufweisende Glasfaservlies auf eine der Kunststoffolien aufkaschiert und auf seiner freien Oberfläche mit einer Wachsschicht beschichtet ist. Das Glasfaservlies, das das kristallin gebundene Wasser enthält, ist zum Beispiel gemäss der DE-A-3 220 821 ausgebildet. Diese erfindungsgemässe Brandschutzbahn mit Dampfsperre wird über der tragenden Dachkonstruktion, zum Beispiel mit Stahlprofilblech, und unter der Dämmbahn verlegt.

Die auf der freien Oberfläche des Glasfaservlieses aufgebrachte Wachsschicht ist in einer zweckmässigen Ausgestaltung wasserabweisend, aber wasserdampfdurchlässig. Damit wird sichergestellt, dass das in dem Glasfaservlies kristallin gebundene Wasser oder das Brandschutzmittel während des Verlegens auf der Baustelle nicht ausgeschwemmt wird. Mit diesem Merkmal wird eine ausreichende Feuchtigkeitssicherheit für die Verlegezeit auf der Baustelle erreicht. Zu erwähnen ist dabei, dass die erfindungsgemässe Brandschutzbahn nach ihrem Verlegen sofort mit weiteren Bahnen abgedeckt werden kann und soll.

Zweckmässig besteht die auf die Unterseite der Aluminiumfolie aufkaschierte Kunststoffolie aus Polyester, während die auf die Oberseite aufkaschierte Kunststoffolie aus Polyäthylen besteht.

Bei einem Verlegen der erfindungsgemässen Brandschutzbahn auf einem Profilblech können die dann freibleibenden Profilräume abgeschottet werden. Hierzu können Stäbe oder Würfel aus Kunststoffschaum in diese eingelegt werden. Diese Stäbe oder Würfel verschliessen die Profile oder Sicken des Profilbleches. Damit werden brennbare Gase, Rauch und dergleichen an einem Weiterströmen und einer Verbreitung gehindert. Zweckmässig sind die aus einem Kunststoffschaum bestehenden Stäbe oder Würfel mit einem Brandschutzmittel getränkt. Die Verwendung solcher Stäbe oder Würfel aus Kunststoffschaum zum Verschliessen der Profilhohlräume oder Sicken der Profilbleche ist an sich bekannt. Neu ist jedoch die Verwendung dieser Würfel oder Stäbe bei der erfindungsgemässen Brandschutzbahn. Ebenso ist es neu, diese Würfel oder Stäbe mit einem Brandschutzmittel zu behandeln oder zu tränken. Statt mit Kunststoffschaum können die freibleibenden Profilhohlräume auch mit Sand oder Kies abgeschottet werden. Dieser wird einfach in die Profilhohlräume hineingeschüttet.

Die erfindungsgemässe Brandschutzbahn hat eine hohe Reissfestigkeit. Sie kann daher auf Stahlprofilblechen bzw. Stahltrapezblechen und über deren Sicken verlegt werden. Durch die dünnen Polyäthylenfolien ist sie gegen Korrosion geschützt. Die erfindungsgemässe Brandschutzbahn lässt sich mit einem Bitumen-Kaltkleber, der selbst nur wenig brennbare Bestandteile auf das Dach bringt, aufkleben. Auch die Überlappungen zwischen benachbarten Brandschutzbahnen können mit einem Bitumen-Kaltkleber verklebt werden. Bei besonderen Brandschutzforderungen kann die Brandschutzbahn auch aufgenagelt werden. Dabei wird das gesamte Schichtenpaket einschliesslich der ersten Lage der Dachhaut aufgenagelt.

Bei einem Brand von unten gibt die oben liegende Brandschutzbahn infolge des in dem Glasfaservlies kristallin gebundenen Wassers pro Quadratmeter zirka 200 g Wasser ab. Dies führt zu grösseren Mengen Wasserdampf. Dieser Wasserdampf füllt die Kavernen des thermoplastischen Werkstoffes, die sich durch die Temperatureinstrahlung von unten ergeben haben, so stark mit Wasserdampf, dass ein Durchbrand nicht mehr möglich ist.

Die erfindungsgemässe Brandschutzbahn lässt sich, wie ausgeführt, unmittelbar auf Stahlprofilbleche, wie Stahltrapezbleche, verlegen. Ebenso kann sie auch auf andere brandschutzbedürftige Unterkonstruktionen aufgelegt werden. Dabei bildet sie die aus bauphysikalischen Gründen notwendige Dampfsperre und verhindert gleichzeitig, wie ausgeführt, einen Durchbrand.

### Beschreibung der Zeichnung

Am Beispiel der in der Zeichnung gezeigten Ausführungsformen wird die Brandschutzbahn nun weiter beschrieben. In der Zeichnung ist:
Fig. 1 eine perspektivische, nicht massstäbliche Darstellung der Brandschutzbahn, wobei die Bahnen zum besseren Verständnis gebrochen gezeichnet sind,
Fig. 2 in anderem Massstab eine perspektivische Darstellung des verwendeten Stahltrapezbleches mit eingelegten Stäben aus Kunststoffschaum und
Fig. 3 eine Darstellung entsprechend Fig. 2 mit eingeschüttetem Sand.

### Beschreibung eines Ausführungsbeispiels

Fig. 1 zeigt das Stahlprofilblech 12, bei dem es sich um ein Trapezblech handelt. Auf diesem liegt die erfindungsgemässe Brandschutzbahn. Zu dieser gehören die Aluminiumfolie 14 und die auf deren beiden Seiten aufkaschierten Kunststoffolien 16 und 18. Auf die oben liegende Kunststoffolie 16 ist das Glasfaservlies 20 aufkaschiert. Dieses ist mit einem Brandschutzmittel behandelt und/oder mit kristallin gebundenem Wasser angereichert. Auf dem Glasfaservlies 20 befindet sich eine dünne Wachsschicht 22. Die Hohlräume oder Sicken des Trapezbleches 12 sind mit 24 bezeichnet.

Gemäss der Darstellung in Fig. 2 liegen in diesen Sicken Würfel oder Stäbe 26 aus Kunststoffschaum. Hierbei kann es sich um expandiertes Polystyrol = EPS handeln. Diese Stäbe können ebenfalls mit einem Brandschutzmittel behandelt sein oder kristallin gebundenes Wasser enthalten. Wie ausgeführt verhindern sie, dass bei einem Brand Rauch und brennbare Gase durch die Sicken 24 strömen und sich damit im Bauwerk und der Dachkonstruktion verteilen. Gemäss der Darstellung in Fig. 3 sind in die Sicken kleine Häufchen 28 aus Kies oder Sand eingefüllt.

## Patentansprüche

1. Brandschutzbahn mit Dampfsperre zum Belegen von Dach- und Wandflächen und dergleichen mit einer tragbaren Bahn (14) und einer auf diese aufkaschierten Flammschutzbahn aus einem Glasfaservlies (20) Mit einem Gehalt an kristallin gebundenem Wasser, dadurch gekennzeichnet, dass die tragende Bahn eine Aluminiumfolie (14) ist, Kunststoffolien (16, 18) auf beide Seiten der Aluminiumfolie (14) aufkaschiert sind, das einen Gehalt an kristallin gebundenem Wasser aufweisende Glasfaservlies (20) auf eine (16) der Kunststoffolien aufkaschiert und auf seiner freien Oberfläche mit einer Wachsschicht (22) beschichtet ist.

2. Brandschutzbahn nach Anspruch 1, dadurch gekennzeichnet, dass die Wachsschicht (22) wasserabweisend und wasserdampfdurchlässig ist.

3. Brandschutzbahn nach Anspruch 1, dadurch gekennzeichnet, dass die auf die Unterseite der Aluminiumfolie (4) aufkaschierte Kunststoffolie (18) aus Polyester besteht.

4. Brandschutzbahn nach Anspruch 1, dadurch gekennzeichnet, dass die auf die Oberseite der Aluminiumfolie (14) aufkaschierte Kunststoffolie (16) aus Polyäthylen besteht.

## Claims

1. A fire-proofing web with vapour barrier for covering roof and wall surfaces and the like having a support web (14) and a flame-proofing web which is applied thereto, comprising a glass fibre fleece (20), with a content of crystalline-bound water, characterised in that the support web is an aluminium foil (14), plastics foils (16, 18) are applied to both sides of the aluminium foil (14) and the glass fibre fleece (20) which has a content of crystalline-bound water is applied to one (16) of the plastics foils and is coated on its free surface with a wax layer (22).

2. A fire-proofing web according to claim 1, characterised in that the wax layer (22) is water-repellent and permeable to water vapour.

3. A fire-proofing web according to claim 1, characterised in that the plastics foil (18) which is applied to the underside of the aluminium foil (14) comprises polyester.

4. A fire-proofing web according to claim 1, characterised in that the plastics foil (16) which is applied to the stop side of the aluminium foil (14) comprises polyethylene.

## Revendications

1. Nappe de protection contre le feu à pare-vapeur pour recouvrir des toitures, des murs et des surfaces analogues, comportant une nappe portante (14) et une nappe pare-flamme contrecollée sur celle-ci et faite d'un voile de fibres de verre (20) contenant de l'eau liée dans le réseau cristallin, caractérisée en ce que la nappe portante est une feuille mince d'aluminium (14), des pellicules de matière plastique (16, 18) sont contrecollées sur les deux faces de la feuille mince d'aluminium (14), le voile de fibres de verre (20) contenant de l'eau liée dans le réseau cristallin est contrecollé sur une (16) des pellicules de matière plastique et est revêtu sur sa face libre d'une couche de cire (22).

2. Nappe de protection contre le feu suivant la revendication 1, caractérisée en ce que la couche de cire (22) est hydrofuge et perméable à la vapeur d'eau.

3. Nappe de protection contre le feu suivant la revendication 1, caractérisée en ce que la pellicule de matière plastique (18) contrecollée sur la face inférieure de la feuille mince d'aluminium (14) est en polyester.

4. Nappe de protection contre le feu suivant la revendication 1, caractérisée en ce que la pellicule de matière plastique (16) contrecollée sur la face supérieure de la feuille mince d'aluminium (14) est en polyéthylène.
